# EUROPÄISCHE PATENTSCHRIFT

(11) **EP 4 611 953 B1**
(45) Veröffentlichungstag und Bekanntmachung des Hinweises auf die Patenterteilung: **29.04.2026**
(21) Anmeldenummer: 23800465.9
(22) Anmeldetag: 03.11.2023
(51) Int. Cl.: B22D 11/08

(54) **ABDICHTSYSTEM ZUR VERWENDUNG MIT EINEM KALTSTRANGKOPF EINER STRANGGIESSANLAGE UND VERFAHREN ZUM HERSTELLEN EINES METALLISCHEN PRODUKTS MITTELS STRANGGIESSEN UNTER VERWENDUNG DES ABDICHTSYSTEMS**
SEALING SYSTEM FOR USE WITH A DUMMY BAR HEAD OF A CONTINUOUS CASTING SYSTEM AND METHOD FOR PRODUCING A METAL PRODUCT BY MEANS OF CONTINUOUS CASTING USING THE SEALING SYSTEM
SYSTÈME D'ÉTANCHÉITÉ DESTINÉ À ÊTRE UTILISÉ AVEC UNE TÊTE DE BARRE FACTICE D'UN SYSTÈME DE COULÉE CONTINUE ET PROCÉDÉ DE PRODUCTION D'UN PRODUIT MÉTALLIQUE AU MOYEN D'UNE COULÉE CONTINUE À L'AIDE DU SYSTÈME D'ÉTANCHÉITÉ

(30) Priorität: 04.11.2022 DE 102022211680; 02.11.2023 DE 102023210885
(43) Veröffentlichungstag der Anmeldung: 10.09.2025
(73) Patentinhaber: SMS Group GmbH, 41069 Mönchengladbach (DE)
(72) Erfinder: HEIMANN, Jan, 40470 Düsseldorf (DE); DRÜEN, Alexander, 47495 Rheinberg (DE); STAYMATES, Jeff, Pittsburgh, PA 15221 (US)
(74) Vertreter: Hemmerich & Kollegen
(86) Internationale Anmeldenummer: PCT/EP2023/080655
(87) Internationale Veröffentlichungsnummer: WO 2024/094846

(56) Entgegenhaltungen:
- KR-B1- 100 739 633
- US-A- 3 643 731
- US-A- 3 717 198

## Beschreibung

### Gebiet:

Die Erfindung betrifft ein Abdichtsystem zur Verwendung mit einem Kaltstrangkopf einer Stranggießanlage und Verfahren zum Herstellen eines metallischen Produkts mittels Stranggießen unter Verwendung des Abdichtsystems.

### Stand der Technik:

Zur Herstellung von metallischen Produkten mittels Stranggießen ist es nach dem Stand der Technik bekannt, zu Beginn des Stranggießprozesses an einem Kaltstrangkopf eine Dichtung vorzusehen, mit der beim Angießen ein Spalt zwischen dem Kaltstrangkopf und den Innenwänden einer Kokille einer Stranggießanlage geeignet abgedichtet wird. Entsprechende Abdichtsysteme mit einer solchen Dichtung sind beispielsweise in EP 2 127 780 B1, DE 20 2005 001 310 U1, EP 0 234 299 B2, DE 44 01 825 A1 oder DE 600 04 848 T2 gezeigt. Andere Abdichtsysteme sind in US3717198 und KR100739633 offenbart.

Die aus dem Stand der Technik bekannten Abdichtsystem weisen jeweils ein oberes Bauteil auf, welches genau an die Form des Kaltstrangkopfes angepasst ist. Dadurch ergibt sich der Nachteil, dass ein solcher oberer Teil, an dem die Dichtung bereits angebracht ist oder der zum Fixieren einer darunter befindlichen Dichtung dient, stets nur auf eine bestimmte Form eines Kaltstrangkopfs passt und sich nicht zur Verwendung mit andersartigen Kaltstrangköpfen eignet. Sofern unterschiedliche Kokillenformate gegossen werden oder die Kokille ausreichend verschlissen ist, müssen immer neue Abdichtsysteme eingesetzt werden.

### Aufgabe der Erfindung:

Entsprechend liegt der Erfindung die Aufgabe zugrunde, ein Abdichtsystem bereitzustellen, dass sich zur Verwendung mit einem Kaltstrangkopf einer Stranggießanlage eignet und mit dem der Prozessbeginn beim Stranggießen einfacher und kostengünstiger sowie die zugehörigen Arbeitsvorbereitungen schneller ausgeführt werden können.

### Erfindung:

Die Aufgabe der Erfindung wird mit einem Abdichtsystem mit den Merkmalen des Anspruch 1 gelöst. Vorteilhafte Ausführungen des Abdichtsystem sind in den Ansprüchen 2 bis 16 dargestellt.

Beansprucht wird ein Abdichtsystem zur Verwendung mit einem Kaltstrangkopf einer Stranggießanlage, wobei der Kaltstrangkopf als ein plattenförmiges Kopfelement ausgebildet ist, an dessen Randbereich eine umlaufende Dichtung angebracht ist. Das Abdichtsystem weist ein Adapterelement aus Metall auf, das mit seiner Unterseite an einer oberen Stirnfläche des Kaltstrangkopfs befestigbar ist. Das Kopfelement ist an einer Oberseite des Adapterelements befestigbar und dadurch mit dem Kaltstrangkopf verbindbar. Das Kopfelement weist zumindest zwei gegeneinander bewegliche Platten auf, wobei die Platten zumindest teilweise den Randbereich des Kopfelementes ausbilden. Die Platten sind durch ein Spannelement miteinander verbunden, wobei das Spannelement in einem gelösten Zustand eine Bewegung der Platten ermöglicht und in einem gespannten Zustand die Position der Platten zueinander fixiert ist.

Durch die gegeneinander verschiebbaren Platten kann das Kopfelement einfach auf unterschiedliche Kokillenformate oder verschiedene Verschleißzustände einer Kokille angepasst werden.

Weitere bevorzugte Ausführungen des Abdichtsystems sind in den abhängigen

Ansprüchen 2 bis 16 dargestellt. Die bevorzugten Ausführungen des Abdichtsystems verbessern grundsätzlich die Funktionalität und Handhabung des Systems. Darüber hinausgehende Vorteile sind zusätzlich einzeln angeführt.

Die Unterseite des Adapterelements ist vorzugsweise an die obere Stirnfläche des Kaltstrangkopfs angepasst und ist durch erste Befestigungsmittel an der oberen Stirnfläche des Kaltstrangkopfs befestigbar. Angepasst im erfindungsgemäßen Sinne bedeutet, dass die Stirnfläche des Kaltstrangkopfes und die Unterseite der Adapterplatte zumindest teilweise komplementäre Flächenbereiche aufweisen. Dadurch kann ein teilweiser Formschluss zwischen Kaltstrangkopf und Adapterplatte erreicht werden.

Ein erstes Befestigungsmittel ist bevorzugt formschlüssig ausgebildet. Der Formschluss der Befestigungsmittel erleichtert die Verbindung der beiden Bauteile.

Die ersten Befestigungsmittel weisen bevorzugt zumindest einen Steg auf, der an seinem freien Ende einen Wulst oder Haken aufweist. Der Wulst oder der Haken weisen vorzugsweise zumindest eine Ausnehmung auf, wobei der Wulst oder Haken des Stegs und die Ausnehmung miteinander in Eingriff bringbar sind. Vorzugsweise weist der Steg einen insbesondere pilzförmigen Wulst auf und die Ausnehmung umfasst einen dazu komplementären geweiteten Bereich. Der insbesondere pilzförmige Wulst und der geweitete Bereich der Ausnehmung sind komplementär zueinander ausgebildet. , Mehr bevorzugt ist,, dass der Steg an einer Unterseite des Adapterelements angebracht ist und die Ausnehmung in dem Kaltstrangkopf angrenzend zu dessen oberen Stirnfläche ausgebildet ist wobei die Ausnehmung in diese Stirnfläche hinein mündet.

Die Ausnehmung umfasst bevorzugt einen engen flaschenhalsartigen Abschnitt, der ausgehend von der oberen Stirnfläche des Kaltstrangkopfs in den geweiteten Bereich der Ausnehmung führt. Die Ausnehmung ist vorzugsweise an zumindest einer Seitenfläche des Kaltstrangkopfs offen, so dass der Steg mit seinem Wulst von dieser Seitenfläche her in die Ausnehmung einbringbar ist.

Das Kopfelement und das Adapterelement weist vorzugsweise in einer orthogonal zur Transportrichtung des Kaltstrangkopfs verlaufenden Ebene jeweils einen rechteckigen Querschnitt mit einer Längsseite und einer Kurzseite auf, wobei eine Längserstreckung der Längsseite um einen vielfachen Betrag größer ist als eine Längserstreckung der Kurzseite. Mehr bevorzugt ist, dass das Kopfelement und das Adapterelement mit ihrem Querschnitt in der Ebene orthogonal zur Transportrichtung des Kaltstrangkopfs jeweils an einen Querschnitt einer Kokille einer Stranggießanlage angepasst sind. Angepasst im erfindungsgemäßen Sinne bedeutet, dass zumindest die geometrischen Abmessungen der Innenseite einer Kokille und der Querschnitt des Kopfelementes mit der zugehörenden Adapterplatte ähnlich sind und vorhandene Abweichungen durch die Bewegungsmöglichkeiten des Adapterelementes ausgleichbar sind.

Eine Kurzseite des rechteckigen Querschnitts des Adapterelements bzw. des Kopfelements hat vorzugsweise eine Länge von zumindest 100 mm, mehr bevorzugt von zumindest 120 mm, noch mehr bevorzugt von mehr als 150 mm.

Das Kopfelement ist bevorzugt als standardisiertes Bauteil ausgebildet. Ein standarisiertes Bauteil im erfindungsgemäßen Sinne ist ein Bauteil, das mit einer Vielzahl von unterschiedlichen Kokillenformaten anwendbar ist. Dazu muss das Kopfelement in seinen Abmessungen und Anpassungsbereichen auf alle in einer Stranggussanlage unterschiedlichen verwendeten Kokillenformate angepasst werden.

Das Kopfelement und das Adapterelement sind bevorzugt durch zweite insbesondere formschlüssige Befestigungsmittel miteinander verbindbar.

Die zweiten Befestigungsmittel umfassen vorzugsweise eine Mehrzahl von Durchgangsöffnungen, die in dem insbesondere plattenförmigen Kopfelement ausgebildet sind. Die zweiten Befestigungsmittel umfassen auch eine Mehrzahl von Bolzen, Schrauben oder dergleichen, die an der Oberseite des Adapterelements angebracht und durch die in dem Kopfelement ausgebildeten Durchgangsöffnungen steckbar sind.

An einem freien Ende eines Bolzens oder angrenzend hierzu ist bevorzugt jeweils ein Langloch ausgebildet. Durch das Langloch ist ein Keil treibbar, der auf einer Oberseite des Kopfelements aufsitzt, wenn es mit seinen Durchgangsöffnungen auf die Bolzen aufgesteckt ist.

An einer Oberseite des Kopfelements ist vorzugsweise zumindest eine Erhebung, mehr bevorzugt eine Mehrzahl von solchen Erhebungen ausgebildet ist.

Die Dichtung ist vorzugsweise aus Kunststoff hergestellt. Mehr bevorzugt ist, dass die Außenabmessungen der Dichtung geringfügig größer sind als ein Querschnitt einer Kokille einer Stranggießanlage in einer Ebene orthogonal zur Transportrichtung des Kaltstrangkopfs.

Das Kopfelement weist bevorzugt zumindest drei Platten auf und eine erste Platte bildet eine zentrale Platte aus. Die zweite und die dritte Platte sind an gegenüberliegenden Seiten der zentralen Platte angeordnet.

Die zweite und dritte Platte sind vorzugsweise jeweils mit einem Spannelement mit der zentralen Platte verbunden.

Weiterhin wird die Aufgabe der Erfindung mit einem Verfahren mit den Merkmalen des Anspruch 17 gelöst. Ein metallisches Produkt wird mittels Stranggießen unter Verwendung eines Abdichtsystems nach einem der Ansprüche 1 bis 16 hergestellt, wobei zumindest die Arbeitsschritte ausgeführt werden:
- Einbringen eines Kaltstranges, aufweisend einen Kaltstrangkopf mit dem Abdichtsystem in eine Kokille mit gelöstem Spannelement (38);
- Bewegen der Platten zueinander zum Einstellen eines gleichmäßigen Spaltes zwischen der Kokilleninnenseite und dem Randbereich des Kopfelementes;
- Verspannen des Spannelementes zum Fixieren der Platten zueinander.

Zu Beginn des Verfahrens erfährt die Metallschmelze beim Einfüllen in die Kokille einer Stranggießanlage durch einen Kontakt mit der Oberseite des Kopfelements und der dort vorgesehenen Erhebung(en) eine ausreichende Kühlung, so dass dieser Beginn des Verfahrens ohne Kühlschrott durchgeführt werden kann.

Der Beschreibung sind die folgenden sechs Figuren beigefügt:
- Fig. 1 - 3: Kopfelement mit verschiedenen Positionen der Platten und Zuständen des Spannelementes
- Fig. 4:: Zentrale Platte
- Fig. 5:: erste Platte
- Fig. 6:: Abdichtsystem
- Fig. 7:: Länge zu Breite Abdichtsystem
- Fig.: 8 - 13: Details der Fig. 6
- Fig.: 14: Einsatz in schmale Kokille

Die Erfindung wird nachfolgend unter Bezugnahme auf die genannten Figuren in Form von Ausführungsbeispielen detailliert beschrieben. In allen Figuren sind gleiche technische Elemente mit gleichen Bezugszeichen bezeichnet. Die Figuren zeigen unterschiedliche Ansichten und einzelne Baugruppen des erfindungsgemäßen Abdichtsystems 10 und die Verbindung des Kaltstrangkopfes 1 mit dem Abdichtsystem 10.

Die Figuren 1 bis 3 zeigen unterschiedliche Teilansichten eines Kopfelementes 12 des erfindungsgemäßen Abdichtsystems 10, wobei die Platten 37 in Verbindung mit den Spannelementen 374 in den Figuren unterschiedliche Positionen einnehmen. Die erste zentrale Platte 371 ist Fest mit dem Kaltstrangkopf 1 durch ein Adapterelement 18 verbunden und die zweite Platte 372 ist beweglich gegenüber der ersten Platte 371. Eine dritte Platte 373 (nicht dargestellt) kann spiegelbildlich dazu auf der gegenüberliegenden Seite der zentralen Platte 371 angebracht werden. Umlaufend an der Kante im Randbereich 13 des Kopfelementes 12 kann eine nicht dargestellte Dichtung 14 angebracht werden. Das Spannelement 374 ist durch eine Schraube und entsprechende Gegenlager bzw. Stege an den Platten 37 ausgebildet. Die Schraube des Spannelementes kann die Bewegungsmöglichkeit der Platten 371, 372, 373 gegeneinander einschränken.

In Figur 1 ist die bewegliche zweite Platte 372 des Kopfelementes 12 in einer mittleren Position dargestellt. D.h. die zweite Platte 372 kann in beide Richtungen gegenüber der ersten Platte 371 bewegt werden. Die Spannschraube begrenzt die Bewegungsmöglichkeit Bᵢₛₜ der zweiten Platte 372 gegenüber dem maximalen Bewegungsbereich Bₘₐₓ der zweiten Platte 372. Ist das Kopfelement 12 in der Kokille angeordnet, kann durch ein weiteres Einschrauben der Schraube das Kopfelement 12 innerhalb der Kokille verspannt werden.

In Figur 2 ist die Spannschraube so weit zurückgezogen, dass der Bewegungsbereich Bᵢₛₜ der beweglichen zweiten Platte 372 maximiert wird. Dadurch kann die Breite des Kopfelementes reduziert werden. Das Kopfelement und dadurch das gesamte Abdichtsystem 10 kann dadurch leichter in eine Kokille eingebracht werden.

Figur 3 zeigt einen Zustand des erfindungsgemäßen Abdichtsystem 10, bei dem die bewegliche Platte 372 maximal weit gegenüber der ersten Platte 371 ausgefahren ist. Die Spannschraube ist dabei so weit eingedreht, dass keine Bewegungen der Platten 371, 372 gegeneinander mehr möglich sind.

Die Figur 4 stellt die erste zentrale Platte 371 der Figuren 1 bis 3 dar. Diese ist fest mit dem Kaltstrangkopf durch ein nicht dargestelltes Adapterelement 18 verbunden. Die beiden senkrecht nach obenstehenden Platten auf der Oberfläche der Platte bilden in Verbindung mit einer nicht dargestellt Schraube ein Spannelement 374 aus. Die zweite bewegliche Platte 372, 373 ist in Figur 5 dargestellt. Durch das Langloch in der beweglichen Platte 372, 373 und die T-förmige Ausprägung der Platte auf der zentralen Platte 371 kann eine bewegliche Verbindung mit der ersten Platte 371 hergestellt werden. Die kleine Platte auf der Oberfläche der beweglichen Platte 372, 373 bildet das Gegenlager für die Spannschraube aus.

Figur 6 zeigt das erfindungsgemäße Abdichtsystem 10 in Verbindung mit einem Kaltstrangkopf 1 dar. Das erste Befestigungsmittel 22 verbindet den Kaltstrang 1 mit der Unterseite 19 des Adapterelementes 18. Eine bespielhafte Ausführung des ersten Befestigungsmittels 22 ist in der Figur 11 gezeigt. Das erste Befestigungsmittel 22 besteht aus einem geraden Steg 24 und einem darauf angebrachten Wulst 25 über die gesamte Breite K des Adapterelementes 18.

Die komplementäre Aufnahme im Kaltstrang 1 ist in Figur 12 dargestellt. Die Aufnahme besteht aus einer zum Steg 24 und Wulst 25 komplementären Ausnehmung 26. Dadurch bildet sich ein geweiteter Bereich 27 und ein flaschenhalsartiger Abschnitt 28 in der Ausnehmung 26. Das Abdichtsystem in Verbindung mit dem Kaltstrang und in eine Kokille eingesetzt ist in Figur 13 dargestellt.

Auf der Oberfläche des Kopfelementes sind Erhebungen angebracht. Diese ermöglichen eine Verbindung des Kopfelementes mit dem heißen Strang. Die beweglichen Platten der Figuren 1 bis 3 sind nicht dargestellt. Das Kopfelement selbst ist mittels mehrerer Schraubverbindungen mit dem Adapterelement verbunden. Die Erhebungen können auch auf den beweglichen Platten angebracht sein.

Die Figur 7 zeigt beispielhaft ein Längen- zu Breitenverhältnis eines erfindungsgemäßen Abdichtsystems. Die Länge K beträgt hier 160 mm und die Länge L beträgt 1440 mm.

Die Figuren 8 bis 13 zeigen Detailansichten der Figur 8. Das Adapterelement ermöglich durch die verschiedenen formschlüssigen Verbindungen eine leicht herzustellende Verbindung zwischen dem Kaltstrang und dem Kopfelement. Diese Befestigungsmittel sind derart ausgelegt, dass die notwendigen Zugkräfte vom Kaltstrang auf den Heißstrang übertragen werden können. Beispielsweise kann das Kopfelement mittels einer in Figur 12 dargestellt Keilverbindung an dem Adapterelement angebracht werden.

Figur 14 zeigt die erfindungsgemäße Vorrichtung in Verbindung mit einer schmalen Kokille 4. Die Längsseite L ist so weit verkürzt, dass die Breite des Abdichtsystems minimiert ist. Der Kaltstrang wird in Pfeilrichtung (T) aus der unteren Öffnung 5 der Kokille 4 gezogen

### Bezugszeichenliste:

| Bezugszeichen | Bedeutung |
|---|---|
| 1 | Kaltstrangkopf |
| 2 | obere Stirnfläche (des Kaltstrangkopfs 1) |
| 4 | Kokille |
| 5 | untere Öffnung (der Kokille 4) |
| 10 | Abdichtsystem |
| 12 | Kopfelement |
| 13 | Randbereich (des Kopfelements 12) |
| 14 | Dichtung |
| 15 | Oberseite (des Kopfelements 12) |
| 16 | Erhebung(en) (an der Oberseite 15 des Kopfelements 12) |
| 18 | Adapterelement |
| 19 | Unterseite (des Adapterelements 18) |
| 20 | Oberseite (des Adapterelements 18) |
| 21 | Fenster bzw. Durchbrechung (in dem Adapterelement 18) |
| 22 | erste Befestigungsmittel |
| 24 | Steg |
| 25 | Wulst |
| 26 | Ausnehmung |
| 27 | geweiteter Bereich (der Ausnehmung 26) |
| 28 | flaschenhalsartiger enger Abschnitt (der Ausnehmung 26) |
| 30 | zweite Befestigungsmittel |
| 31 | Durchgangsöffnung |
| 32 | Bolzen bzw. Schraube |
| 33 | Mutter |
| 34 | Langloch |
| 36 | Keil |
| 37 | Platten |
| 371 | zentrale Platte |
| 372 | zweite Platte |
| 373 | dritte Platte |
| 374 | Spannelement |
| L | Längsseite |
| K | Kurzseite |
| T | Transportrichtung (des Kaltstrangkopfs 1) |
| Bₘₐₓ | Maximaler Bewegungsbereich der beweglichen Platte |
| Bᵢₛₜ | Bewegungsbereich der beweglichen Platte |

## Patentansprüche

1. Abdichtsystem (10) zur Verwendung mit einem Kaltstrangkopf (1) einer Stranggießanlage, wobei
- der Kaltstrangkopf ein plattenförmiges Kopfelement (12), an dessen Randbereich (13) eine umlaufende Dichtung (14) angebracht ist, aufweist; und wobei
- das Abdichtsystem (10) ein Adapterelement (18) aus Metall aufweist, das mit seiner Unterseite (19) an einer oberen Stirnfläche (2) des Kaltstrangkopfs (1) befestigbar ist;
- das Kopfelement (12) an einer Oberseite (20) des Adapterelements (18) befestigbar und dadurch mit dem Kaltstrangkopf (1) verbindbar ist;
- das Kopfelement (12) zumindest zwei gegeneinander bewegliche Platten (37) aufweist, wobei die Platten zumindest teilweise den Randbereich (13) des Kopfelementes (12) ausbilden; und
- die Platten (37) durch ein Spannelement (374) miteinander verbunden sind, wobei das Spannelement (374) in einem gelösten Zustand eine Bewegung der Platten (37) ermöglicht und in einem gespannten Zustand die Position der Platten (37) zueinander fixierbar ist.

2. Abdichtsystem (10) nach Anspruch 1,
**dadurch gekennzeichnet, dass**
- die Unterseite (19) des Adapterelements (18) an die obere Stirnfläche (2) des Kaltstrangkopfs (1) angepasst ist; und
- durch ein erstes Befestigungsmittel (22) an der oberen Stirnfläche (2) des Kaltstrangkopfs (1) befestigbar ist.

3. Abdichtsystem (10) nach Anspruch 2,
**dadurch gekennzeichnet, dass**
das erste Befestigungsmittel (22) formschlüssig ausgebildet ist zum Herstellen einer formschlüssigen Verbindung mit dem Kaltstrangkopf (1).

4. Abdichtsystem (10) nach Anspruch 3,
**dadurch gekennzeichnet, dass**
die ersten Befestigungsmittel (22) zumindest einen Steg (24), der an seinem freien Ende einen Wulst (25) oder Haken aufweist und zumindest eine Ausnehmung (26) aufweisen, wobei der Wulst (25) oder Haken des Stegs (24) und die Ausnehmung miteinander in Eingriff bringbar sind, vorzugsweise, dass der Steg (24) einen insbesondere pilzförmigen Wulst (25) aufweist und die Ausnehmung (26) einen geweiteten Bereich (27) umfasst und dabei der insbesondere pilzförmige Wulst (25) und der geweitete Bereich (27) der Ausnehmung (26) komplementär zueinander ausgebildet sind, weiter vorzugsweise, dass der Steg (24) an einer Unterseite (19) des Adapterelements (18) angebracht ist und die Ausnehmung (26) in dem Kaltstrangkopf (1) angrenzend zu dessen oberen Stirnfläche (2) ausgebildet ist und in diese Stirnfläche (2) hinein mündet.

5. Abdichtsystem (10) nach Anspruch 4,
**dadurch gekennzeichnet, dass**
- die Ausnehmung (26) einen engen flaschenhalsartigen Abschnitt (28) aufweist, der ausgehend von der oberen Stirnfläche (2) des Kaltstrangkopfs (1) in den geweiteten Bereich (27) der Ausnehmung (26) führt.

6. Abdichtsystem (10) nach Anspruch 4 oder 5,
**dadurch gekennzeichnet, dass**
- die Ausnehmung (26) an zumindest einer Seitenfläche des Kaltstrangkopfs (1) offen ist, so dass der Steg mit seinem Wulst (25) von dieser Seitenfläche her in die Ausnehmung (26) einbringbar ist.

7. Abdichtsystem (10) nach einem der vorhergehenden Ansprüche, **dadurch gekennzeichnet, dass**
- das Kopfelement (12) und das Adapterelement (18) in einer orthogonal zur Transportrichtung des Kaltstrangkopfs (1) verlaufenden Ebene jeweils einen rechteckigen Querschnitt mit einer Längsseite (L) und einer Kurzseite (K) aufweisen, wobei eine Längserstreckung der Längsseite (L) um einen vielfachen Betrag größer ist als eine Längserstreckung der Kurzseite (K), vorzugsweise, dass das Kopfelement (12) und das Adapterelement (18) mit ihrem Querschnitt in der Ebene orthogonal zur Transportrichtung des Kaltstrangkopfs (1) jeweils an einen Querschnitt einer Kokille (3) einer Stranggießanlage angepasst sind.

8. Abdichtsystem nach Anspruch 7,
**dadurch gekennzeichnet, dass**
eine Kurzseite (K) des rechteckigen Querschnitts des Adapterelements (18) bzw. des Kopfelements (12) eine Länge von zumindest 100 mm, vorzugsweise von 120 mm, weiter vorzugsweise von mehr als 150 mm hat.

9. Abdichtsystem (10) nach einem der vorhergehenden Ansprüche,
**dadurch gekennzeichnet, dass**
das Kopfelement (12) als standardisiertes Bauteil ausgebildet ist.

10. Abdichtsystem (10) nach einem der vorhergehenden Ansprüche,
**dadurch gekennzeichnet, dass**
- das Kopfelement (12) und das Adapterelement (18) durch zweite insbesondere formschlüssige Befestigungsmittel (30) miteinander verbindbar sind.

11. Abdichtsystem (10) nach Anspruch 10,
**dadurch gekennzeichnet, dass**
- die zweiten Befestigungsmittel (30) eine Mehrzahl von Durchgangsöffnungen (31) umfassen, die in dem insbesondere plattenförmigen Kopfelement (12) ausgebildet sind, wobei die zweiten Befestigungsmittel (30) auch eine Mehrzahl von Bolzen, Schrauben oder dergleichen (32) umfassen, die an der Oberseite (20) des Adapterelements (18) angebracht und durch die in dem Kopfelement (12) ausgebildeten Durchgangsöffnungen (31) steckbar sind.

12. Abdichtsystem nach Anspruch 11,
**dadurch gekennzeichnet, dass**
an einem freien Ende eines Bolzens (32) oder angrenzend hierzu jeweils ein Langloch (34) ausgebildet ist, durch das ein Keil (36) treibbar ist, der auf einer Oberseite (15) des Kopfelements (12) aufsitzt, wenn es mit seinen Durchgangsöffnungen (31) auf die Bolzen (32) aufgesteckt ist

13. Abdichtsystem (10) nach einem der vorhergehenden Ansprüche,
**dadurch gekennzeichnet, dass**
an einer Oberseite (15) des Kopfelements (12) zumindest eine Erhebung (16), vorzugsweise eine Mehrzahl von solchen Erhebungen (16) ausgebildet ist bzw. sind.

14. Abdichtsystem (10) nach einem der vorhergehenden Ansprüche,
**dadurch gekennzeichnet, dass**
die Dichtung (14) aus Kunststoff hergestellt ist, vorzugsweise, dass die Außenabmessungen der Dichtung (14) geringfügig größer sind als ein Querschnitt einer Kokille (3) einer Stranggießanlage in einer Ebene orthogonal zur Transportrichtung des Kaltstrangkopfs (1).

15. Abdichtsystem (10) nach einem der vorhergehenden Ansprüche,
**dadurch gekennzeichnet, dass**
- das Kopfelement (12) zumindest drei Platten (37) aufweist; und
- und eine erste Platte (371) eine zentrale Platte ausbildet; und
- die zweite und dritte Platte (372, 373) an gegenüberliegenden Seiten der zentralen Platte (371) angeordnet sind.

16. Abdichtsystem (10) nach Anspruch 15,
**dadurch gekennzeichnet, dass**
die zweite und dritte Platte (372, 373) mit jeweils einem Spannelement (38) mit der zentralen Platte (371) verbunden sind.

17. Verfahren zum Herstellen eines metallischen Produkts mittels Stranggießen unter Verwendung eines Abdichtsystems (10) nach einem der Ansprüche 1 bis 16, wobei zumindest die Arbeitsschritte ausgeführt werden:
- Einbringen eines Kaltstranges, aufweisend einen Kaltstrangkopf (1) mit dem Abdichtsystem (10) in eine Kokille mit gelöstem Spannelement (38);
- Bewegen der Platten (37) zueinander zum Einstellen eines gleichmäßigen Spaltes zwischen der Kokilleninnenseite und dem Randbereich (13) des Kopfelementes (12);
- Verspannen des Spannelementes (38) zum Fixieren der Platten (37) zueinander; und
- wobei zu Beginn des Verfahrens die Metallschmelze beim Einfüllen in die Kokille (3) einer Stranggießanlage durch einen Kontakt mit der Oberseite (15) des Kopfelements (12) und der dort vorgesehenen Erhebung(en) (16) eine ausreichende Kühlung erfährt, so dass dieser Beginn des Verfahrens ohne Kühlschrott durchgeführt wird.

## Claims

1. Sealing system (10) for use with a dummy bar head (1) of a continuous casting plant, wherein
- the dummy bar head comprises a plate-shaped head element (12), at the edge region (13) of which an encircling seal (14) is mounted; and wherein
- the sealing system (10) comprises an adapter element (18) of metal, which is securable by its lower side (19) to an upper end face (2) of the dummy bar head (1);
- the head element (12) is securable to an upper side (20) of the adapter element (18) and thereby connectible with the dummy bar head (1);
- the head element (12) comprises at least two plates (37) movable relative to one another, wherein the plates at least partly form the edge region (13) of the head element (12); and
- the plates (37) are connected together by a clamping element (374), wherein the clamping element (374) in a released state enables movement of the plates (37) and in a clamped state the position of the plates (37) with respect to one another is fixable.

2. Sealing system (10) according to claim 1,
**characterised in that**
- the lower side (19) of the adapter element (18) is adapted to the upper end face (2) of the dummy bar head (1); and
- is securable by first fastening means (22) to the upper end face (2) of the dummy bar head (1).

3. Sealing system (10) according to claim 2,
**characterised in that**
the first fastening means (22) is of interlocking configuration for producing a mechanically positive connection with the dummy bar head (1).

4. Sealing system (10) according to claim 3,
**characterised in that**
the first fastening means (22) comprises at least one web (24), which has a bulge (25) or hook at its free end, and at least one recess (26), wherein the bulge (25) or hook of the web (24) and the recess can be brought into interengagement, preferably **in that** the web (24) has, in particular, a mushroom-shaped bulge (25) and the recess (26) has a widened region (27) and **in that** case the, in particular, mushroom-shaped bulge (25) and the widened region (27) of the recess (26) are formed to be complementary with one another, more preferably **in that** the web (24) is mounted on a lower side (19) of the adapter element (18) and the recess (26) is formed in the dummy bar head (1) to adjoin the upper end face (2) thereof and to open into this end face (2).

5. Sealing system (10) according to claim 4,
**characterised in that**
- the recess (26) has a narrow bottleneck-like section (28) which going out from the upper end face (2) of the dummy bar head (1) leads to the widened region (27) of the recess (26).

6. Sealing system (10) according to claim 4 or 5,
**characterised in that**
- the recess (26) is open at at least a side surface of the dummy bar head (1) so that the web is introducible by its bulge (25) from this side surface into the recess (26).

7. Sealing system (10) according to any one of the preceding claims,
**characterised in that**
- the head element (12) and the adapter element (18) each have in a plane extending orthogonally to the transport direction of the dummy bar head (1) a rectangular cross-section with a long side (L) and a short side (K), wherein the length of the long side (L) is greater by a multiple than the length of the short side (K), preferably **in that** the head element (12) and the adapter element (18) are each adapted by the cross-section thereof in the plane orthogonal to the transport direction of the dummy bar head (1) to a cross-section of a mould (3) of a continuous casting plant.

8. Sealing system according to claim 7,
**characterised in that**
a short side (K) of the rectangular cross-section of the adapter element (18) or of the head element (12) has a length of at least 100 mm, preferably 120 mm, more preferably more than 150 mm.

9. Sealing system (10) according to any one of the preceding claims,
**characterised in that**
the head element (12) is formed as a standardised component.

10. Sealing system (10) according to any one of the preceding claims,
**characterised in that**
- the head element (12) and the adapter element (18) are connectible together by second, in particular interlocking, fastening means (30).

11. Sealing system (10) according to claim 10,
**characterised in that**
- the second fastening means (30) has a plurality of passage openings (31) which are formed in the, in particular, plate-shaped head element (12), wherein the second fastening means (30) also comprises a plurality of bolts, screws or the like (32) which are mounted on the upper side (20) of the adapter element (18) and can be plugged through the passage openings (31) formed in the head element (12).

12. Sealing system according to claim 11,
**characterised in that**
a respective slot (34) is formed at a free end of a bolt (32) or adjacent thereto, through which slot a wedge (36), which is seated on an upper side (15) of the head element (12), is drivable when the head element is plugged by its passage openings (31) onto the bolts (32).

13. Sealing system (10) according to any one of the preceding claims,
**characterised in that**
at least one elevation (16), preferably a plurality of such elevations (16), is formed at an upper side (15) of the head element (12).

14. Sealing system (10) according to any one of the preceding claims,
**characterised in that**
the seal (14) is made of plastics material, preferably **in that** the outer dimensions of the seal (14) are slightly larger than a cross-section of a mould (3) of a continuous casting plant in a plane orthogonal to the transport direction of the dummy bar head (1).

15. Sealing system (10) according to any one of the preceding claims,
**characterised in that**
- the head element (12) comprises at least three plates (37); and
- a first plate (371) forms a central plate; and
- the second and third plates (372, 373) are arranged at opposite sides of the central plate (371).

16. Sealing system (10) according to claim 15,
**characterised in that**
the second and third plates (372, 373) are each connected with the central plate (371) by a respective clamping element (38).

17. Method of producing a metallic product by means of continuous casting with use of a sealing system (10) according to any one of claims 1 to 16, wherein at least the work steps are performed:
- introducing a dummy bar, which comprises a dummy bar head (1) with the sealing system (10), into a mould with released clamping element (38);
- moving the plates (37) relative to one another for setting a uniform gap between the mould inner side and the edge region (13) of the head element (12);
- tightening the clamping element (38) for fixing the plates (37) relative to one another; and
- wherein at the start of the method the metal melt during pouring into the mould (3) of a continuous casting plant experiences sufficient cooling through contact with the upper side (15) of the head element (12) and the elevation or elevations (16) provided thereat so that this start of the method is performed without cooling scrap.

## Revendications

1. Système d'étanchéité (10) destiné à être utilisé avec une tête de faux-lingot (1) d'une installation de coulée continue, dans lequel
- la tête de faux-lingot présente un élément de tête (12) en forme de plaque, sur la zone de bord (13) duquel un joint d'étanchéité périphérique (14) est monté ; et dans lequel
- le système d'étanchéité (10) présente un élément adaptateur (18) en métal, lequel peut être fixé avec sa face inférieure (19) sur une face frontale supérieure (2) de la tête de faux-lingot (1) ;
- l'élément de tête (12) peut être fixé sur une face supérieure (20) de l'élément adaptateur (18) et être ainsi relié à la tête de faux-lingot (1) ;
- l'élément de tête (12) présente au moins deux plaques (37) mobiles l'une par rapport à l'autre, dans lequel les plaques forment au moins partiellement la zone de bord (13) de l'élément de tête (12) ; et
- les plaques (37) sont reliées entre elles par un élément de serrage (374), dans lequel l'élément de serrage (374), dans un état desserré, permet un mouvement des plaques (37) et, dans un état serré, la position des plaques (37) l'une par rapport à l'autre peut être fixée.

2. Système d'étanchéité (10) selon la revendication 1,
**caractérisé en ce que**
- la face inférieure (19) de l'élément adaptateur (18) est adaptée à la face frontale supérieure (2) de la tête de faux-lingot (1) ; et
- peut être fixée au moyen d'un premier moyen de fixation (22) sur la face frontale supérieure (2) de la tête de faux-lingot (1).

3. Système d'étanchéité (10) selon la revendication 2,
**caractérisé en ce que**
le premier moyen de fixation (22) est réalisé par complémentarité de forme pour établir une liaison par complémentarité de forme avec la tête de faux-lingot (1).

4. Système d'étanchéité (10) selon la revendication 3,
**caractérisé en ce que**
les premiers moyens de fixation (22) présentent au moins une nervure (24) qui présente à son extrémité libre un bourrelet (25) ou un crochet, et au moins un évidement (26), dans lequel le bourrelet (25) ou le crochet de la nervure (24) et l'évidement peuvent être amenés en prise l'un avec l'autre, de préférence, **en ce que** la nervure (24) présente un bourrelet (25) en particulier en forme de champignon et l'évidement (26) comprend une zone élargie (27) et le bourrelet (25) en particulier en forme de champignon et la zone élargie (27) de l'évidement (26) étant alors réalisés de manière complémentaire l'un par rapport à l'autre, de préférence encore, **en ce que** la nervure (24) est montée sur une face inférieure (19) de l'élément adaptateur (18) et l'évidement (26) est ménagé dans la tête de faux-lingot (1) de façon adjacente à la face frontale supérieure (2) de celle-ci et débouche dans cette face frontale (2).

5. Système d'étanchéité (10) selon la revendication 4,
**caractérisé en ce que**
- l'évidement (26) présente une section étroite en forme de goulot d'étranglement (28) qui, à partir de la face frontale supérieure (2) de la tête de faux-lingot (1), mène dans la zone élargie (27) de l'évidement (26).

6. Système d'étanchéité (10) selon la revendication 4 ou 5, **caractérisé en ce que**
- l'évidement (26) est ouvert sur au moins une surface latérale de la tête de faux-lingot (1), de sorte que la nervure avec son bourrelet (25) peut être introduite dans l'évidement (26) depuis cette surface latérale.

7. Système d'étanchéité (10) selon l'une des revendications précédentes, **caractérisé en ce que**
- l'élément de tête (12) et l'élément adaptateur (18) présentent chacun, dans un plan s'étendant orthogonalement à la direction de transport de la tête de faux-lingot (1), une section transversale rectangulaire avec un grand côté (L) et un petit côté (K), dans lequel une extension longitudinale du grand côté (L) est plus grande d'un facteur multiple qu'une extension longitudinale du petit côté (K), de préférence, **en ce que** l'élément de tête (12) et l'élément adaptateur (18) sont chacun adaptés, par leur section transversale dans le plan orthogonal à la direction de transport de la tête de faux-lingot (1), à une section transversale d'une lingotière (3) d'une installation de coulée continue.

8. Système d'étanchéité selon la revendication 7,
**caractérisé en ce que**
un petit côté (K) de la section transversale rectangulaire de l'élément adaptateur (18) ou respectivement de l'élément de tête (12) a une longueur d'au moins 100 mm, de préférence de 120 mm, de préférence encore de plus de 150 mm.

9. Système d'étanchéité (10) selon l'une des revendications précédentes, **caractérisé en ce que**
l'élément de tête (12) est réalisé sous la forme d'un composant standardisé.

10. Système d'étanchéité (10) selon l'une des revendications précédentes,
**caractérisé en ce que**
- l'élément de tête (12) et l'élément adaptateur (18) peuvent être reliés entre eux par des deuxièmes moyens de fixation (30) en particulier par complémentarité de forme.

11. Système d'étanchéité (10) selon la revendication 10,
**caractérisé en ce que**
- les deuxièmes moyens de fixation (30) comprennent une pluralité d'orifices de passage (31) qui sont ménagés dans l'élément de tête (12) en particulier en forme de plaque, dans lequel les deuxièmes moyens de fixation (30) comprennent également une pluralité de boulons, vis ou similaires (32) qui sont montés sur la face supérieure (20) de l'élément adaptateur (18) et peuvent être enfichés à travers les orifices de passage (31) ménagés dans l'élément de tête (12).

12. Système d'étanchéité selon la revendication 11,
**caractérisé en ce que**
sur une extrémité libre d'un boulon (32) ou de façon adjacente à celle-ci, est respectivement ménagé un trou oblong (34) à travers lequel peut être chassée une clavette (36) qui repose sur une face supérieure (15) de l'élément de tête (12) lorsqu'il est emboîté avec ses orifices de passage (31) sur les boulons (32).

13. Système d'étanchéité (10) selon l'une des revendications précédentes, **caractérisé en ce que**
au moins une protubérance (16), de préférence une pluralité de telles protubérances (16), est ou sont ménagée(s) sur une face supérieure (15) de l'élément de tête (12).

14. Système d'étanchéité (10) selon l'une des revendications précédentes,
**caractérisé en ce que**
le joint d'étanchéité (14) est fabriqué en matière plastique, de préférence, **en ce que** les dimensions extérieures du joint d'étanchéité (14) sont légèrement plus grandes qu'une section transversale d'une lingotière (3) d'une installation de coulée continue dans un plan orthogonal à la direction de transport de la tête de faux-lingot (1).

15. Système d'étanchéité (10) selon l'une des revendications précédentes, **caractérisé en ce que**
- l'élément de tête (12) présente au moins trois plaques (37) ; et
- et une première plaque (371) forme une plaque centrale ; et
- les deuxième et troisième plaques (372, 373) sont disposées sur des côtés opposés de la plaque centrale (371).

16. Système d'étanchéité (10) selon la revendication 15,
**caractérisé en ce que**
les deuxième et troisième plaques (372, 373) sont reliées à la plaque centrale (371) par respectivement un élément de serrage (38).

17. Procédé de fabrication d'un produit métallique au moyen d'une coulée continue en utilisant un système d'étanchéité (10) selon l'une des revendications 1 à 16, dans lequel au moins les étapes de travail suivantes sont exécutées :
- introduction d'un faux-lingot, présentant une tête de faux-lingot (1) avec le système d'étanchéité (10), dans une lingotière avec l'élément de serrage (38) desserré ;
- déplacement des plaques (37) l'une par rapport à l'autre pour régler un interstice uniforme entre le côté intérieur de la lingotière et la zone de bord (13) de l'élément de tête (12) ;
- serrage de l'élément de serrage (38) pour fixer les plaques (37) l'une par rapport à l'autre ; et
- dans lequel, au début du procédé, le métal en fusion subit, lors de son remplissage dans la lingotière (3) d'une installation de coulée continue, un refroidissement suffisant par un contact avec la face supérieure (15) de l'élément de tête (12) et la ou les protubérances (16) y étant prévues, de sorte que ce début du procédé est réalisé sans ferrailles de refroidissement.
